# EUROPÄISCHE PATENTSCHRIFT

(11) **EP 1 873 310 B1**
(45) Veröffentlichungstag und Bekanntmachung des Hinweises auf die Patenterteilung: **04.05.2011**
(21) Anmeldenummer: 07009778.7
(22) Anmeldetag: 16.05.2007
(51) Int. Cl.: E01B 7/10

(54) **Herzstück einer Weiche**
Cross frog
Coeur de croisement pour aiguillages

(30) Priorität: 30.06.2006 DE 102006030812
(43) Veröffentlichungstag der Anmeldung: 02.01.2008
(73) Patentinhaber: DB Netz AG, 60486 Frankfurt am Main (DE)
(72) Erfinder: Zoll, Andreas, 14774 Brandenburg (DE); Sauer, Volkmar, 83026 Rosenheim (DE); Nicklisch, Dirk, 81829 München (DE)
(74) Vertreter: Zinken-Sommer, Rainer

(56) Entgegenhaltungen:
- EP-A- 0 980 809
- DE-A1- 3 519 683
- DE-A1-102004 017 746
- US-A- 1 341 354

## Beschreibung

Die Erfindung betrifft ein Herzstück mit einer Rampe für eine Weiche für Verkehrswege von Schienenfahrzeugen, nach dem Oberbegriff des Anspruchs 1.
Bei dem sogenannten spitzen Befahren einer Weiche wird das Rad eines die Weiche befahrenden Schienenfahrzeuges von einer Flügelschiene auf ein Herzstück übergeben.
Damit die Übergabe des Rades zwischen Flügelschiene und Herzstück möglichst ohne große Stoßeinwirkungen erfolgen kann, weisen Herzstücke des Standes der Technik eine Rampe auf. Diese Rampe beginnt an der praktischen Herzstückspitze und verläuft linear ansteigend auf der Oberseite des Herzstückes. In einem sogenannten K-Punkt geht die Rampe mit einem Knick in den "normalen", d.h. nicht bearbeiteten Teil des Herzstückes über, der auf Höhe der Schienenoberkante benachbarter Schienenstücke, insbesondere der der gegenüberliegenden Fahrschiene, liegt.
Aus der DE 10 2004 017 746 A1 ist ein Verfahren zur Erfassung des Zustandes und zum Bearbeiten von Gleisanlagen, insbesondere zur Bestimmung der Lage und des Profils sowie zur Aufarbeitung von Weichen-Herzstücken bekannt, wobei ein dreidimensionales Profilbild des Überlaufbereiches eines Weichen-Herzstückes erstellt und die Ist-Profildaten an eine Datenverarbeitungseinheit abgegeben werden, die die Ist-Profildaten analysiert und mittels eines numerischen Algorithmus zur geometrischen Beschreibung des Weichen-Herzstückes Soll-Profildaten generiert.
Mit der Rampe des Standes der Technik lassen sich Stoßeinwirkungen durch die Übergabe von der Flügelschiene auf das Herzstück nicht ausschließen. Nachteile dieser Lösung sind deshalb insbesondere Kraftspitzen, starke plastische Verformungen, häufige Instandsetzungsarbeiten (Schleifen/Schweißen) des Herzstückes infolge spitzer Überfahrt bzw. Übergabe des Rades von der Flügelschiene auf das Herzstück.
Es ist somit Aufgabe der Erfindung, ein Herzstück mit einer Rampe für eine Weiche bereitzustellen, mit einer Profilierung, bei der Stoßeinwirkungen durch die Übergabe von der Flügelschiene auf das Herzstück vermindert werden.
Diese Aufgabe wird durch die in Anspruch 1 angegebenen Merkmale gelöst.

Die Unteransprüche beinhalten vorteilhafte Ausführungsformen der erfindungsgemäßen Lösung aus Anspruch 1.

Erfindungsgemäß erfolgt eine Verschiebung des K-Punktes um insbesondere 1000 mm in Richtung Weichenende, es ergibt sich eine sogenannte "lange" Rampe. Gleichzeitig erfolgt eine Profilierung der Rampe vom K-Punkt bis zur praktischen Herzstückspitze, dem Punkt N, in Form einer Ausbildung einer "Knickrampe" mit einem Verlauf, der in einem Bereich um den theoretischen Radüberlauf, den Punkt C-C, nahezu parallel zur Oberkante der Flügelschiene ist.
Übergänge zwischen einzelnen Bereichen der Rampe müssen jedoch nicht in Form eines Knickes erfolgen, sondern können auch stetig differenzierbar ausgeführt sein. Hierbei erfolgt der Übergang zwischen einzelnen Bereichen gleitend und abgerundet. Ebenso müssen einzelne Bereiche nicht linear ansteigend oder waagrecht ausgeführt sein, so dass die Rampe vorteilhaft ein geschwungenes Profil aufweisen kann.
Vorteilhaft erfolgt durch die Erfindung eine Reduzierung des Beanspruchungsniveaus (Vertikalkräfte) des Herzstückes durch eine (nahezu) konstante und flache Neigung der Radabsenkungskurve. Dies betrifft sowohl den Bereich des theoretischen Radüberlaufs als auch die sich anschließende Herzstückrampe. Damit ergeben sich besonders vorteilhaft längere Standzeiten und eine größere Profiltreue.
In Untersuchungen hat sich zudem gezeigt, dass ein unmittelbarer Zusammenhang zwischen dem Maximum der Radabsenkung, der Neigung der Radabsenkungskurve vom Punkt des theoretischen Radüberlaufs (maximale Absenkung) in Richtung Weichenende und der in diesem Bereich resultierenden vertikalen Radkraft, der sogenannten Q-Kraft, beim Auftreffen auf die Herzstückspitze und anschließenden Anheben des Rades besteht.

Die Erfindung wird nachstehend anhand von einem Ausführungsbeispiel und einer Zeichnung mit fünf Figuren näher erläutert. Die Figuren zeigen in
- **Fig. 1**: schematisch einen Ausschnitt aus einer Weiche bestehend aus Herzstück und Flügelschiene in Draufsicht,
- **Fig. 2**: schematisch ein Herzstück mit Rampe und eine Flügelschiene nach dem Stand der Technik (oben) und gemäß der Erfindung (unten) in Seitenansicht,
- **Fig. 3**: schematisch das Profil einer Rampe eines Herzstückes mit einer Rampe nach dem Stand der Technik und gemäß der Erfindung in Seitenansicht,
- **Fig. 4**: die durch Simulationsrechnungen ermittelte Radabsenkung als Funktion des Weges bei Überlauf eines Rades über ein Herzstück mit einer Rampe nach dem Stand der Technik (dünn) und gemäß der Erfindung (fett),
- **Fig. 5**: die durch Simulationsrechnungen ermittelte Q-Kraft als Funktion des Weges bei Überlauf eines Rades über ein Herzstück mit einer Rampe nach dem Stand der Technik (dünn) und gemäß der Erfin- dung (fett).

Gemäß **Fig. 1** wird ein Rad beim Befahren einer Weiche in Fahrtrichtung 4 von der Flügelschiene 1 auf das Herzstück 2 übergeben. Diese Übergabe erfolgt im Punkt C-C. Das Herzstück 2 der Weiche weist eine Rampe 3 auf, um den Übergang des Rades von der Flügelschiene 1 auf das Herzstück 2 ohne größere abrupte Bewegungen zu gestalten.
Gemäß **Fig. 2** und **Fig. 3** ist die Rampe 5 bzw. die Profilierungslinie 7 des Herzstückes mit einer Rampe gemäß dem Stand der Technik linear ansteigend von der praktischen Spitze N des Herzstückes 2 bis zum K-Punkt K_{SDT} ausgeformt.
Gemäß **Fig. 2** und **Fig. 3** ist eine erfindungsgemäße Rampe 6 bzw. die Profilierungslinie 8 des Herzstückes mit einer Rampe im ersten Bereich nach der praktischen Spitze N des Herzstückes 2 ebenfalls linear ansteigend ausgeformt. An den ersten Bereich schließt ein zweiter Bereich an, in dem die Rampe waagrecht ausgeformt ist. In diesem zweiten Bereich erfolgt die Übergabe des Rades auf das Herzstück 2. An den zweiten Bereich schließt ein dritter Bereich an, der linear ansteigend bis zum in Richtung Weichenende verschobenen K-Punkt K_{Knick} ausgeformt ist.

Die erfindungsgemäße Rampe 6 entsteht bei einem Herzstück der Bauart EH 60 - 500 - 1:12, indem das Profilierungswerkzeug, das das Querprofil 60 E2 aufweist, in vertikaler Richtung wie folgt geführt wird:
- der erste Bereich der Profilierungslinie weist eine Länge von etwa 100 mm nach der praktischen Herzstückspitze N auf, der Beginn des Bereiches liegt an der praktischen Herzstückspitze N in einer Tiefe von etwa 3,11 mm unterhalb des K-Punktes und das Ende des Bereiches in einer Tiefe von etwa 3 mm unterhalb des K-Punktes,
- der zweite Bereich der Profilierungslinie, der an den ersten Bereich anschließt, weist eine Länge von etwa 200 mm auf und ist etwa 3 mm unterhalb des K-Punktes angeordnet,
- der dritte Bereich der Profilierungslinie schließt an den zweiten Bereich an, weist eine Länge von etwa 2514 mm auf und weist an seinem Ende eine Tiefe von 0 mm unterhalb des K-Punktes auf.

**Fig. 4** zeigt den Unterschied der Radabsenkung bei Überlauf eines Rades (Radprofil S1002) über ein Herzstück mit einer Rampe, am Beispiel eines einfachen Herzstückes vom Typ EH 60 - 500 - 1:12, mit einer Rampe nach dem Stand der Technik, mit einer dünnen Linie dargestellt, und gemäß der Erfindung, mit einer fetten Linie dargestellt. Es ergibt sich, dass das Minimum der Kurve für die erfindungsgemäße Rampe, das im Bereich des Übergangs des Rades von der Flügelschiene 1 auf das Herzstück 2 liegt, verbreitert ist. Dies führt gemäß **Fig. 5** zu einer deutlichen Verringerung der Q-Kraft und damit zu einem sanfteren Übergang des Rades von der Flügelschiene 1 auf das Herzstück 2. Für diesen Fall wurde die spitze Befahrung der Weiche mit einer Lokomotive mit einer Geschwindigkeit von 120 km/h simuliert.
Die Bewertung der Ergebnisse aus den Simulationsrechnungen erfolgt auf der Basis der Radabsenkung und des Q-Kraftverlaufes. Es zeigt sich, dass ein unmittelbarer Zusammenhang zwischen dem Maximum der Radabsenkung, der Neigung der Radabsenkungskurve vom Punkt des theoretischen Radüberlaufs (maximale Absenkung) in Richtung Weichenende und der in diesem Bereich resultierenden Q-Kraft für das Auftreffen und anschließende Anheben des Rades vorhanden ist. Die in **Fig. 4** dargestellten Verläufe der Radabsenkung für ein Radprofil S1002 zeigen, dass die erfindungsgemäße Rampenform die anzustrebende (nahezu) konstante und flache Neigung ab dem Punkt der Radübergabe besitzt.
Mit der Herzstückprofilierung in Form einer "Knickrampe" sowie der in **Fig. 4** dargestellten Radabsenkungskurve kann der positive Effekt auf das Q-Kraftniveau für die erfindungsgemäße Rampenform erklärt werden, **Fig. 5****.** Ein Vergleich mit dem Stand der Technik (Regelbauart) zeigt für das Auftreffen des Rades auf das Herzstück eine Reduzierung der Q-Kraft um ca. 12 % sowie einen deutlichen Abbau der Impulswirkung.

### Bezugszeichenliste

- 1: Flügelschiene
- 2: Herzstück
- 3: Rampe
- 4: Fahrtrichtung
- 5: Rampe gemäß Stand der Technik
- 6: Rampe gemäß Erfindung
- 7: Profilierungslinie gemäß Stand der Technik
- 8: Profilierungslinie gemäß Erfindung

- N: praktische Herzstückspitze
- K: K-Punkt (Beginn der Absenkung)
- K_{SDT}: K-Punkt gemäß Stand der Technik
- K_{Knick}: K-Punkt gemäß Erfindung
- C-C: Punkt der theoretischen Übergabe des Rades im Neuzustand

## Patentansprüche

1. Herzstück (2) mit einer Rampe (6) für eine Weiche für Verkehrswege von Schienenfahrzeugen, wobei das Rad eines die Weiche befahrenden Schienenfahrzeuges von einer Flügelschiene (1) zu einem Herzstück (2) übergeben werden kann, welches eine Herzstückspitze (N) aufweist, **dadurch gekennzeichnet, dass**
• in einem ersten Bereich nach der praktischen Herzstückspitze (N) die Rampe (6) des Herzstückes (2) ansteigend ausgeformt ist,
• in einem anschließenden zweiten Bereich mit dem Punkt (C-C) der Übergabe des Rades die Rampe (6) des Herzstückes (2) nahezu parallel zur Oberkante der Flügelschiene (1) ausgeformt ist und
• in einem anschließenden dritten Bereich bis zum Ende (K) der Rampe (6) die Rampe (6) des Herzstückes (2) ansteigend ausgeformt ist.

2. Herzstück (2) mit einer Rampe (6) nach einem der vorigen Ansprüche, **dadurch gekennzeichnet, dass** der Anstieg einzelner Bereiche der Rampe (6) linear erfolgt.

3. Herzstück (2) mit einer Rampe (6) nach einem der vorigen Ansprüche, **dadurch gekennzeichnet, dass** der Übergang zwischen einzelnen Bereichen der Rampe (6) knickartig ausgeführt ist.

4. Herzstück (2) mit einer Rampe (6) nach einem der vorigen Ansprüche, **dadurch gekennzeichnet, dass** der Verlauf des Übergangs zwischen einzelnen Bereichen der Rampe (6) stetig differenzierbar ausgeführt ist.

5. Herzstück (2) mit einer Rampe (6) nach einem der vorigen Ansprüche, **dadurch gekennzeichnet, dass** das Herzstück (2) mit einer Rampe (6) starr oder beweglich ist.

## Claims

1. A frog (2) with a ramp (6) for a switch for traffic routes of rail-bound vehicles, wherein the wheel of a rail-bound vehicle travelling over the switch can be transferred from a wing rail (1) to a frog (2) having a frog point (N), **characterized in that**
- in a first region following the practical frog point (N) the ramp (6) of the frog (2) is designed in a rising manner,
- in a following second region with the point (C-C) of the transfer of the wheel the ramp (6) of the frog (2) is designed almost parallel to the upper edge of the wing rail (1) and
- in a following third region as far as to the end (K) of the ramp (6) the ramp (6) of the frog (2) is designed in a rising manner.

2. The frog (2) with a ramp (6) according to any one of the preceding Claims, **characterized in that** the rise of individual regions of the ramp (6) is effected linearly.

3. The frog (2) with a ramp (6) according to any one of the preceding Claims, **characterized in that** the transition between individual regions of the ramp (6) is embodied in the manner of a bend.

4. The frog (2) with a ramp (6) according to any one of the preceding Claims, **characterized in that** the course of the transition between individual regions of the ramp (6) is embodied steadily differentiatable.

5. The frog (2) with a ramp (6) according to any one of the preceding Claims, **characterized in that** the frog (2) with a ramp (6) is rigid or moveable.

## Revendications

1. Coeur de croisement (2) comprenant une rampe (6) pour un aiguillage pour voies de circulation de véhicules ferroviaires, la roue d'un véhicule ferroviaire passant sur l'aiguillage pouvant être transférée d'une patte de lièvre (1) à un coeur de croisement (2) présentant une pointe de coeur de croisement (N), **caractérisé en ce que**,
• dans une première zone située après la pointe pratique du coeur de croisement (N), la rampe (6) du coeur de croisement (2) est déformée en montant,
• dans une deuxième zone adjacente comportant le point (C-C) de transfert de la roue, la rampe (6) du coeur de croisement (2) est déformée pratiquement parallèlement au bord supérieur de la patte de lièvre (1) et,
• dans une troisième zone suivante allant jusqu'au bout (K) de la rampe (6), la rampe (6) du coeur de croisement (2) est déformée en montant.

2. Coeur de croisement (2) comprenant une rampe (6) selon une des revendications précédentes, **caractérisé en ce que** la montée des différentes zones de la rampe (6) se fait linéairement.

3. Coeur de croisement (2) comprenant une rampe (6) selon une des revendications précédentes, **caractérisé en ce que** la transition entre les différentes zones de la rampe (6) est réalisée en forme de coude.

4. Coeur de croisement (2) comprenant une rampe (6) selon une des revendications précédentes, **caractérisé en ce que** l'extension de la transition entre les différentes zones de la rampe (6) est de type toujours différenciable.

5. Coeur de croisement (2) comprenant une rampe (6) selon une des revendications précédentes, **caractérisé en ce que** le coeur de croisement (2) comportant une rampe (6) est fixe ou mobile.
